# EUROPÄISCHE PATENTSCHRIFT

(11) **EP 4 095 339 B1**
(45) Veröffentlichungstag und Bekanntmachung des Hinweises auf die Patenterteilung: **31.01.2024**
(21) Anmeldenummer: 22174230.7
(22) Anmeldetag: 19.05.2022
(51) Int. Cl.: E05C 7/04, E05C 9/04

(54) **STULPHEBELGETRIEBE**
FACEPLATE LEVER ACTUATION MECHANISM
MÉCANISME DE LEVIER À TÊTIÈRE

(30) Priorität: 26.05.2021 DE 102021205345
(43) Veröffentlichungstag der Anmeldung: 30.11.2022
(73) Patentinhaber: Aug. Winkhaus GmbH & Co. KG, 48291 Telgte (DE)
(72) Erfinder: Kushtilov, Boyko, 48159 Münster (DE); Kerkhoff, Steffen, 48291 Telgte (DE)

(56) Entgegenhaltungen:
- DE-A1- 19 825 417
- FR-A- 1 059 193
- FR-A- 1 310 327
- FR-A- 1 544 855
- US-A1- 2020 291 697

## Beschreibung

Die Erfindung betrifft ein Stulphebelgetriebe zur wahlweisen Verriegelung oder Entriegelung eines unterschlagenen Flügels von zweiflügeligen Fenstern, Fenstertüren oder dergleichen, wobei das Stulphebelgetriebe für den unterschlagenen Flügel in der zwischen den zwei Flügeln befindlichen Falzluft verdeckt anzuordnen ist, mit zwei an einem feststehenden Bauteil längsverschieblich und gegensinnig zueinander geführten Treibstangenabschnitten, mit einem schwenkbar gelagerten Antriebshebel und mit einem Lenker zur Verbindung der Treibstangenabschnitte mit dem Antriebshebel, wobei der Antriebshebel an dem feststehenden Bauteil schwenkbar gelagert ist und dass die Treibstangenabschnitte jeweils über einen Lenker mit dem Antriebshebel verbunden sind. Weiterhin betrifft die Erfindung ein zweiflügeliges Fenster, Fenstertür oder dergleichen mit einem Stulphebelgetriebe.

Ein solches Stulphebelgetriebe ist beispielsweise aus der DE 198 25 417 A1 bekannt. In dieser Anmeldung wird ein Stulphebelgetriebe offenbart, welches zwei Lenker und einen Antriebshebel umfasst. Beide Lenker sind flügelseitig an jeweils einem ihrer Enden drehbar an gegenüberliegenden Treibstangenabschnitten befestigt. Das zweite Ende des ersten Lenkers ist darüber hinaus drehbar an dem zweiten Lenker befestigt und das zweite Ende des zweiten Lenkers ist drehbar an dem Antriebshebel befestigt.

Ein weiteres Stulphebelgetriebe ist beispielsweise aus der DE 10 2009 005 342 B4 bekannt. Bei diesem Stulphebelgetriebe ist der Antriebshebel an einem der Treibstangenabschnitte gelagert und über einen Lenker an dem anderen Treibstangenabschnitt angelenkt. Durch das Verschwenken des Antriebshebels wird der Abstand der Treibstangenabschnitte zueinander verkleinert oder vergrößert. Eine Lagerung des Antriebshebels an dem einen der Treibstangenabschnitte hat eine Längsführung in einem feststehenden Bauteil. Hierdurch können auch beide Treibstangenabschnitte bei der gleichen Stellung des Antriebshebels in die gleiche Richtung verschoben werden. Hierdurch gestaltet sich die Bedienung des Stulphebelgetriebes besonders unkomfortabel. Eine positionsgenaue Ansteuerung von Verschlüssen über die Treibstangenabschnitte ist hierdurch zudem nur schwer möglich.

Aus der EP 3 708 743 A1 ist ein Stulphebelgetriebe bekannt geworden, bei dem der Antriebshebel schwenkbar auf einem Stulpschienenabschnitt gelagert ist und über einen Lenker eine einzige Treibstange antreibt. Da der Stulpschienenabschnitt jedoch meist eine Beschlagnut der Treibstange abdeckt, führt die Lagerung des Antriebshebels auf dem Stulpschienenabschnitt zu sehr großen Abmessungen. Daher werden solche Stulphebelgetriebe nicht in der gleichen Höhe angeordnet, wie ein Antriebsgetriebe am anderen Flügel.

Der Erfindung liegt das Problem zugrunde, ein Stulphebelgetriebe der eingangs genannten Art so weiterzubilden, dass es besonders komfortabel zu bedienen ist und besonders kompakt aufgebaut ist. Weiterhin soll ein besonders komfortabel zu bedienendes und kompakt aufgebautes zweiflügeliges Fenster, Fenstertür oder dergleichen mit einem solchen Stulphebelgetriebe geschaffen werden.

Das erstgenannte Problem wird erfindungsgemäß dadurch gelöst, dass zwischen dem Antriebshebel und den beiden Lenkern ein Zentrallenker angeordnet ist.

Durch seine Gestaltung lässt sich der Antriebshebel über eine sehr kompakte Lagerung mit dem feststehenden Bauteil verbinden. Ausladende Führungen oder dergleichen sind dank der Erfindung nicht erforderlich. Hierdurch gestaltet sich die Lagerung des Antriebshebels besonders kompakt. Durch die beiden Lenker sind die Positionen der beiden Treibstangenabschnitte in Abhängigkeit von dem Schwenkwinkel des Antriebshebels zudem zueinander genau festgelegt. Die Bedienung des Stulphebelgetriebes gestaltet sich hierdurch besonders komfortabel.

Die Kraftübertragung von dem Antriebshebel auf die beiden Lenker könnte beispielsweise durch eine direkte Lagerung der Lenker auf dem Antriebshebel erfolgen. Hierdurch ist jedoch einer der Lenker näher an der Lagerung des Antriebshebels an dem feststehenden Bauteil angeordnet als der andere Lenker. Dies führt zu einem ungleichmäßigen Antrieb der Treibstangenabschnitte. Durch ein erfindungsgemäßes Stulphebelgetriebe wird jedoch ein weitgehend gleichmäßiges Antreiben beider Treibstangenabschnitte erreicht. Durch diese Gestaltung wird der Antrieb der beiden Treibstangenabschnitte durch ein dreiteiliges Lenkersystem gebildet.

Zur weiteren Vergleichmäßigung des Antriebs der Treibstangenabschnitte trägt es gemäß einer anderen vorteilhaften Weiterbildung der Erfindung bei, wenn der Abstand einer Lagerung des Antriebshebels am feststehenden Bauteil von einer Lagerung des Zentrallenkers größer ist als die Länge des Zentrallenkers.

Kippmomente beim Verschwenken des Antriebshebels lassen sich gemäß einer anderen vorteilhaften Weiterbildung der Erfindung besonders gering halten, wenn zwei Zentrallenker parallel zueinander angeordnet sind und wenn der Antriebshebel und die beiden Lenker zwischen den parallelen Zentrallenkern angeordnet sind.

Das Stulphebelgetriebe ist gemäß einer anderen vorteilhaften Weiterbildung der Erfindung besonders kompakt und weist zudem eine hohe Stabilität auf, wenn der Antriebshebel und die Treibstangenabschnitte aus Flachmaterial gefertigt sind und wenn die Ebenen des Antriebshebels quer zu den Ebenen der Treibstangenabschnitte ausgerichtet sind.

Toleranzen zwischen dem feststehenden Bauteil und den Treibstangenabschnitten lassen sich gemäß einer anderen vorteilhaften Weiterbildung der Erfindung einfach ausgleichen, wenn die Lenker schwenkbar an Lagerböcken gelagert sind und wenn die Lagerböcke drehbar auf den Treibstangenabschnitten gelagert sind, wobei deren Drehachsen senkrecht zueinander angeordnet sind.

Zur weiteren Verringerung der Abmessungen des Stulphebelgetriebes trägt es gemäß einer anderen vorteilhaften Weiterbildung der Erfindung bei, wenn das feststehende Bauteil als den Antriebshebel in verriegelnder Stellung umschließender Gehäuserahmen ausgebildet ist und wenn der Gehäuserahmen bündig mit einer die Treibstangenabschnitte führenden Beschlagnut abschließt.

Bei bekannten zweiflügeligen Fenstern, Fenstertüren oder dergleichen sind die Stulphebelgetriebe meist an einer besonders tiefen Stelle des Flügels angeordnet und damit unkomfortabel zu betätigen. Das zweitgenannte Problem, nämlich die Schaffung eines besonders komfortabel zu bedienenden und kompakt aufgebauten zweiflügeligen Fensters, Fenstertür oder dergleichen wird erfindungsgemäß dadurch gelöst, dass das Stulphebelgetriebe und ein Antriebsgetriebe des anderen Flügels auf der gleichen Höhe angeordnet sind. Durch diese Gestaltung sind beide für die Verriegelung der Flügel erforderlichen Getriebe auf der gleichen Höhe angeordnet, wodurch deren Betätigung besonders komfortabel ist. Die Voraussetzung für die Anordnung der beiden Getriebe ist die besonders kompakte Gestaltung des Stulphebelgetriebes.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein zweiflügeliges Fenster mit zwei Treibstangenantrieben,
- Fig.2: vergrößert ein Antriebsgetriebe und ein Stulphebelgetriebe der Treibstangenantriebe aus Figur 1,
- Fig.3: stark vergrößert das Stulphebelgetriebe aus Figur 2 in einer perspektivischen verriegelnden Darstellung,
- Fig.4: stark vergrößert das Stulphebelgetriebe aus Figur 2 in einer perspektivischen entriegelnden Darstellung.

Figur 1 zeigt ein zweiflügeliges Fenster ohne Mittelpfosten mit zwei an einem Rahmen 1 über vertikale Achsen angelenkten Flügeln 2, 3. Die Flügel 2, 3 haben jeweils einen Treibstangenbeschlag 4, 5 mit nicht näher dargestellten Verschlüssen, über den sie mit dem Rahmen 1 verriegelt werden. Einer der Treibstangenbeschläge 4 lässt sich über ein Antriebsgetriebe 6 mittels einer Handhabe 7 antreiben. Der andere der Treibstangenbeschläge 5 hat ein verdeckt in einer zwischen den Flügeln 2, 3 befindlichen Falzluft angeordnetes Stulphebelgetriebe 8.

Figur 2 zeigt das Antriebsgetriebe 6 und das Stulphebelgetriebe 8 in einer vergrößerten Darstellung mit angrenzenden Bereichen der Flügel 2, 3. Flügelüberschläge zur gegenseitigen Überlappung der Flügel 2, 3 sind zur Vereinfachung der Zeichnung nicht dargestellt. Hierbei ist zu erkennen, dass das Antriebsgetriebe 6 und das Stulphebelgetriebe 8 auf der gleichen Höhe angeordnet sind. Das Antriebsgetriebe 6 treibt über ein mit der Handhabe 7 aus Figur 1 verbundenes Ritzel 9 zwei Treibstangenabschnitte 10, 11 gleichsinnig an. Das Stulphebelgetriebe 8 treibt über einen mit einem Antriebshebel 12 verbundenen Zentrallenker 13 und zwei Lenker 14, 15 zwei Treibstangenabschnitte 16, 17 gegensinnig an. Der Antriebshebel 12 liegt in einem bündig mit dem einen Flügel 3 abschließenden Gehäuserahmen 18 und ist nach dem Öffnen des mit dem Antriebsgetriebe 6 verriegelbaren Flügels 2 zugänglich. Der Gehäuserahmen 18 ist fest mit dem einen Flügel 3 verbunden. Weiterhin schließt der Gehäuserahmen 18 eine nicht dargestellte Beschlagnut des Flügels 3 ab.

Figur 3 zeigt vergrößert das Stulphebelgetriebe 8 in einer den einen Treibstangenbeschlag 5 verriegelnden Stellung in perspektivischer Darstellung. Der Gehäuserahmen 18 umschließt den Antriebshebel 12 in geschlossener Stellung. Der Antriebshebel 12 ist in dieser Stellung ausschließlich mit einem zum Greifen vorgesehenen Griffelement 28 zugänglich. Die beiden Lenker 14, 15 sind an einem Lagerbock 19, 20 und an dem Zentrallenker 13 über Lagerungen 21 - 23 schwenkbar gelagert. Die Lagerböcke 19, 20 sind an den Treibstangenabschnitten 16, 17 gelagert, wobei die Drehachsen 24, 25 der Lagerböcke 19, 20 an den Treibstangenabschnitten 16, 17 und an den Lenkern 14, 15 senkrecht zueinander angeordnet sind. Die Lagerungen 22, 23 der Lenker 14, 15 an den Lagerböcken 19, 20 befinden sich in einer Linie mit der Lagerung 21 der Lenker 14, 15 an dem Zentrallenker 13, so dass die Lenker 14, 15 in der verriegelnden Stellung in einer Reihe angeordnet sind. Damit ist das Stulphebelgetriebe 8 selbsthemmend gestaltet und die Treibstangenabschnitte 16, 17 können nicht ohne Antrieb des Zentrallenkers 13 bewegt werden. Der Antrieb des Zentrallenkers 13 erfolgt, indem der Antriebshebel 12 um eine Lagerung 26 im Gehäuserahmen 18 verschwenkt wird und dabei den Zentrallenker 13 mitnimmt.

Figur 4 zeigt das Stulphebelgetriebe 8 aus Figur 3 in der entriegelnden Stellung. Der Antriebshebel 12 ist gegenüber der Stellung aus Figur 3 ausgelenkt und zieht die Lenker 14, 15 über den Zentrallenker 13 in Richtung des Gehäuserahmens 18. Die Koppelung des Antriebshebels 12 mit dem Zentrallenker 13 erfolgt über eine Lagerung 27. Dabei werden die Lagerböcke 19, 20 und damit die Treibstangenabschnitte 16, 17 zusammengezogen, bis sie aneinanderstoßen. Hierdurch ist die entriegelnde Position des Stulphebelgetriebes 8 festgelegt. Der Antriebshebel 12 ist wie die Lenker 14, 15 und der Zentrallenker 13 aus Flachstahl gefertigt. Die Materialstärke des Antriebshebels 12 entspricht der der doppelten Materialstärke der einzelnen Lenker 14, 15. Auf beiden Seiten des Antriebshebels 12 und der beiden Lenker 14, 15 ist jeweils ein Zentrallenker 13 angeordnet

## Patentansprüche

1. Stulphebelgetriebe (8) zur wahlweisen Verriegelung oder Entriegelung eines unterschlagenen Flügels (3) von zweiflügeligen Fenstern, Fenstertüren oder dergleichen, wobei das Stulphebelgetriebe für den unterschlagenen Flügel (3) in der zwischen den zwei Flügeln (2,3) befindlichen Falzluft verdeckt anzuordnen ist, mit zwei an einem feststehenden Bauteil längsverschieblich und gegensinnig zueinander geführten Treibstangenabschnitten (16, 17), mit einem schwenkbar gelagerten Antriebshebel (12) und mit einem Lenker (14, 15) zur Verbindung der Treibstangenabschnitte (16, 17) mit dem Antriebshebel (12), wobei der Antriebshebel (12) an dem feststehenden Bauteil schwenkbar gelagert ist und dass die Treibstangenabschnitte (16, 17) jeweils über einen Lenker (14, 15) mit dem Antriebshebel (12) verbunden sind, **dadurch gekennzeichnet, dass** zwischen dem Antriebshebel (12) und den beiden Lenkern (14, 15) ein Zentrallenker (13) angeordnet ist.

2. Stulphebelgetriebe nach Anspruch 1, **dadurch gekennzeichnet, dass** der Abstand einer Lagerung (26) des Antriebshebels (12) am feststehenden Bauteil von einer Lagerung (27) des Zentrallenkers (13) größer ist als die Länge des Zentrallenkers (13).

3. Stulphebelgetriebe nach Anspruch 1 oder 2, **dadurch gekennzeichnet, dass** die Länge der Lenker (14, 15) größer ist als die Länge des Zentrallenkers (13).

4. Stulphebelgetriebe nach zumindest einem der vorhergehenden Ansprüche, **dadurch gekennzeichnet, dass** die beiden Lenker (14, 15) in geschlossener Stellung des Stulphebelgetriebes (8) in einer Reihe angeordnet sind.

5. Stulphebelgetriebe nach zumindest einem der Ansprüche 2 bis 4, **dadurch gekennzeichnet, dass** zwei Zentrallenker (13) parallel zueinander angeordnet sind und dass der Antriebshebel (12) und die beiden Lenker (14, 15) zwischen den parallelen Zentrallenkern (13) angeordnet sind.

6. Stulphebelgetriebe nach zumindest einem der vorhergehenden Ansprüche, **dadurch gekennzeichnet, dass** der Antriebshebel (12) und die Treibstangenabschnitte (16, 17) aus Flachmaterial gefertigt sind und dass die Ebenen des Antriebshebels (12) quer zu den Ebenen der Treibstangenabschnitte (16, 17) ausgerichtet sind.

7. Stulphebelgetriebe nach zumindest einem der vorhergehenden Ansprüche, **dadurch gekennzeichnet, dass** die Lenker (14, 15) schwenkbar an Lagerböcken (19, 20) gelagert sind und dass die Lagerböcke (19, 20) drehbar auf den Treibstangenabschnitten (16, 17) gelagert sind, wobei deren Drehachsen (24, 25) senkrecht zueinander angeordnet sind.

8. Stulphebelgetriebe nach zumindest einem der vorhergehenden Ansprüche, **dadurch gekennzeichnet, dass** das feststehende Bauteil als den Antriebshebel (12) in verriegelnder Stellung umschließender Gehäuserahmen (18) ausgebildet ist und dass der Gehäuserahmen (18) bündig mit einer die Treibstangenabschnitte (16, 17) führenden Beschlagnut abschließt.

9. Zweiflügeliges Fenster, Fenstertür oder dergleichen mit einem Stulphebelgetriebe nach zumindest einem der vorhergehenden Ansprüche, **dadurch gekennzeichnet, dass** das Stulphebelgetriebe (8) und ein Antriebsgetriebe (6) des anderen Flügels (2) auf der gleichen Höhe angeordnet sind.

## Claims

1. Faceplate lever mechanism (8) for selectively locking or unlocking an understriking leaf (3) of two-leaf windows, French doors or the like, the faceplate lever mechanism for the understriking leaf (3) being intended to be arranged so as to be concealed in the joint clearance located between the two leaves (2, 3), the faceplate lever mechanism comprising two drive rod portions (16, 17) which are longitudinally displaceable and guided in opposite directions to one another on a stationary component, comprising a pivotably mounted drive lever (12), and comprising a link (14, 15) for connecting the drive rod portions (16, 17) to the drive lever (12), the drive lever (12) being pivotably mounted on the stationary component, and the drive rod portions (16, 17) each being connected to the drive lever (12) via a link (14, 15), **characterized in that** a central link (13) is arranged between the drive lever (12) and the two links (14, 15).

2. Faceplate lever mechanism according to claim 1, **characterized in that** the distance of a bearing (26) of the drive lever (12) on the stationary component from a bearing (27) of the central link (13) is greater than the length of the central link (13).

3. Faceplate lever mechanism according to either claim 1 or claim 2, **characterized in that** the length of the links (14, 15) is greater than the length of the central link (13).

4. Faceplate lever mechanism according to at least one of the preceding claims, **characterized in that** the two links (14, 15) are arranged in a row when the faceplate lever mechanism (8) is in the closed position.

5. Faceplate lever mechanism according to at least one of claims 2 to 4, **characterized in that** two central links (13) are arranged parallel to one another and **in that** the drive lever (12) and the two links (14, 15) are arranged between the parallel central links (13).

6. Faceplate lever mechanism according to at least one of the preceding claims, **characterized in that** the drive lever (12) and the drive rod portions (16, 17) are made from sheet material and **in that** the planes of the drive lever (12) are aligned transversely to the planes of the drive rod portions (16, 17).

7. Faceplate lever mechanism according to at least one of the preceding claims, **characterized in that** the links (14, 15) are pivotably mounted on bearing blocks (19, 20) and **in that** the bearing blocks (19, 20) are rotatably mounted on the drive rod portions (16, 17), the rotational axes (24, 25) thereof being arranged perpendicular to one another.

8. Faceplate lever mechanism according to at least one of the preceding claims, **characterized in that** the stationary component is designed as a housing frame (18) that surrounds the drive lever (12) in the locking position, and **in that** the housing frame (18) ends flush with a fitting groove guiding the drive rod portions (16, 17).

9. Two-leaf window, French door or the like comprising a faceplate lever mechanism according to at least one of the preceding claims,
**characterized in that** the faceplate lever mechanism (8) and a drive mechanism (6) of the other leaf (2) are arranged at the same height.

## Revendications

1. Mécanisme de levier à têtière (8) permettant de verrouiller ou de déverrouiller sélectivement un battant (3) dissimulé de fenêtres à deux battants, portes-fenêtres ou similaires, dans lequel le mécanisme de levier à têtière pour le battant (3) dissimulé est à disposer de manière à être caché dans le jeu de feuillure se trouvant entre les deux battants (2,3), comportant deux sections de crémone (16, 17) guidées de manière à coulisser longitudinalement et en sens contraire l'une par rapport à l'autre sur un composant fixe, comportant un levier d'entraînement (12) monté de manière à pouvoir pivoter et comportant une bielle (14, 15) pour la liaison des sections de crémone (16, 17) au levier d'entraînement (12), dans lequel le levier d'entraînement (12) est monté de manière à pouvoir pivoter sur le composant fixe et en ce que les sections de crémone (16, 17) sont reliées au levier d'entraînement (12) respectivement par l'intermédiaire d'une bielle (14, 15), **caractérisé en ce qu'**une bielle centrale (13) est disposée entre le levier d'entraînement (12) et les deux bielles (14, 15).

2. Mécanisme de levier à têtière selon la revendication 1,
**caractérisé en ce que** la distance entre un palier (26) du levier d'entraînement (12) sur le composant fixe et un palier (27) de la bielle centrale (13) est supérieure à la longueur de la bielle centrale (13).

3. Mécanisme de levier à têtière selon la revendication 1 ou 2,
**caractérisé en ce que** la longueur des bielles (14, 15) est supérieure à la longueur de la bielle centrale (13).

4. Mécanisme de levier à têtière selon au moins l'une des revendications précédentes, **caractérisé en ce que** les deux bielles (14, 15) sont disposées en une rangée dans la position fermée du mécanisme de levier à têtière (8).

5. Mécanisme de levier à têtière selon au moins l'une des revendications 2 à 4, **caractérisé en ce que** deux bielles centrales (13) sont disposées parallèlement l'une à l'autre **et en ce que** le levier d'entraînement (12) et les deux bielles (14, 15) sont disposés entre les bielles centrales (13) parallèles.

6. Mécanisme de levier à têtière selon au moins l'une des revendications précédentes, **caractérisé en ce que** le levier d'entraînement (12) et les sections de crémone (16, 17) sont fabriqués à partir d'un matériau plat **et en ce que** les plans du levier d'entraînement (12) sont orientés transversalement aux plans des sections de crémone (16, 17).

7. Mécanisme de levier à têtière selon au moins l'une des revendications précédentes, **caractérisé en ce que** les bielles (14, 15) sont montées de manière à pouvoir pivoter sur des supports de palier (19, 20) **et en ce que** les supports de palier (19, 20) sont montés de manière à pouvoir tourner sur les sections de crémone (16, 17), dans lequel leurs axes de rotation (24, 25) sont disposés perpendiculairement les uns aux autres.

8. Mécanisme de levier à têtière selon au moins l'une des revendications précédentes, **caractérisé en ce que** le composant fixe est réalisé sous la forme d'un cadre de boîtier (18) entourant le levier d'entraînement (12) dans la position verrouillée **et en ce que** le cadre de boîtier (18) se termine en affleurement avec une rainure de ferrure guidant les sections de crémone (16, 17).

9. Fenêtre à deux battants, porte-fenêtre ou similaire comportant un mécanisme de levier à têtière selon au moins l'une des revendications précédentes, **caractérisée en ce que** le mécanisme de levier à têtière (8) et un mécanisme d'entraînement (6) de l'autre battant (2) sont disposés à la même hauteur.
